# EUROPÄISCHE PATENTSCHRIFT

(11) **EP 1 300 631 B1**
(45) Veröffentlichungstag und Bekanntmachung des Hinweises auf die Patenterteilung: **15.11.2006**
(21) Anmeldenummer: 02021876.4
(22) Anmeldetag: 30.09.2002
(51) Int. Cl.: F23B 10/00, F23B 60/02, F23L 9/04, F23H 17/12

(54) **Brennvorrichtung**
Combustion apparatus
Appareil de combustion

(30) Priorität: 02.10.2001 DE 10148686
(43) Veröffentlichungstag der Anmeldung: 09.04.2003
(73) Patentinhaber: Posch, Heribert, 83627 Warngau (DE)
(72) Erfinder: Posch, Heribert, 83627 Warngau (DE)
(74) Vertreter: Strych, Werner Maximilian Josef

(56) Entgegenhaltungen:
- DE-A- 19 531 821
- DE-C- 532 189
- DE-U- 9 000 347
- FR-A- 658 750
- FR-A- 2 592 944
- FR-A- 2 743 869
- GB-A- 346 505
- US-A- 5 014 680

## Beschreibung

### I. Anwendungsgebiet

Die Erfindung betrifft Brennvorrichtungen, insbesondere Brennvorrichtungen für feste Brennstoff.

### II. Technischer Hintergrund

Es sind Brennvorrichtungen bekannt, bei denen die Verbrennung des Brenngutes, etwa von Holzscheiten, auf einem Rost stattfindet. Im vorliegenden Fall dient der Rost nicht nur dem Hindurchfallen der Asche, sondern auch der Abbrand, also die Rauchgasabführung, erfolgt durch den Rost nach unten über eine Rauchgasabführung zu einer Nachbrennkammer, in der in einer zweiten Verbrennungsstufe die noch brennstoffhaltigen Rauchgase aus der Hauptbrennkammer vollständiger verbrannt bzw. nach-verbrannt werden sollen.

Zu diesem Zweck ist es bekannt, in der Rauchgasabführung oder in der Nachbrennkammer den primär aus der Hauptbrennkammer abgesaugten Rauchgasen Sekundärgas, also entweder Sekundärluft oder sekundär dem Hauptbrennraum entnommenes Rauchgas, zuzuführen, um die Nachverbrennung zu verbessern.

Beispielsweise werden die Sekundärgase über Düsenrohre zugeführt, die über eine Vielzahl seitlicher Austrittsöffnungen das Sekundärgas in die primäre Rauchgasabführung oder direkt in der Nachbrennkammer abgeben.

Bei der Verbrennung des Brennstoffes auf einem Rost war es bereits bekannt, diese Düsenrohre direkt als Rost zum Auflegen des Brenngutes zu benutzen.

Dabei bestehen die Düsenrohre in der Regel aus Stahl, meist hochlegiertem Edelstahl, da diese Düsenrohre einen häufigen und starken Temperaturwechsel bzw. nicht normgerechte Brennstoffe aushalten müssen und dennoch nicht allzu dickwandig ausgebildet werden sollen. Dagegen besteht die Auskleidung des Brennraumes und/oder des Raumes für die Rauchgasabführung zum Nachbrennraum hin meist aus unbrennbaren Materialien wie Schamott oder Siliciumcarbid (SiC), die als Formteile angefertigt werden und dann passgenau die Auskleidung des Gehäuses der Heizvorrichtung, welches ebenfalls aus Stahlblech, Guss oder Schamotte besteht, darstellt.

Bei diesen bekannten Brennvorrichtungen stellte sich heraus, dass trotz Verwendung hochlegierter Stähle für die Düsenrohre diese durch das Auflegen und Verbrennen von Brennstoff, z. B. Holz, insbesondere von Holzscheiten, sehr schnell korrodierten und verglühten, was vermutlich auf den direkten Kontakt mit dem noch säurehaltigen, feuchten Brennholz zurückzuführen ist.

In der Folge gestaltet sich dann das Auswechseln der Düsenrohre, die in der Regel mit einem Verteilerkasten für die Sekundärluft fest verbunden, insbesondere verschweißt, waren, aufwendig und teuer, da hierfür teilweise sogar die Auskleidung des Brennraumes bzw. der Abgasrückführung ausgebaut werden musste.

**Weiterhin zeigt die DE 19531821 eine Brennvorrichtung, bei der Düsenrohre mit Austrittsöffnungen für Sekundärgas tiefer als der Brennrost angeordnet sind, jedoch nicht im Bereich unterhalb des Brennrostes.**

### Auch eine Düsenfunktion erfüllen diese Zufuhrrohre nicht.

### III. Darstellung der Erfindung

### a) Technische Aufgabe

Es ist daher die Aufgabe gemäß der vorliegenden Erfindung, eine Brennvorrichtung sowie ein Verfahren zum Auswechseln der Düsenrohre bei einer solchen Brennvorrichtung zur Verfügung zu stellen, welches trotz einfachen und kostengünstigen Aufbaus der Brennvorrichtung einen nur geringen Verschleiß und eine lange Lebensdauer der einzelnen Komponenten sicherstellt und beim Verschleiß der Düsenrohre dennoch ein einfaches Auswechseln dieser Düsenrohre gestattet.

### b) Lösung der Aufgabe

Diese Aufgabe wird durch die Merkmale der Ansprüche 1 und 18 gelöst. Vorteilhafte Ausführungsformen ergeben sich aus den Unteransprüchen.

Es wurde festgestellt, dass sich die Lebensdauer der in der Rauchgasabführung anzuordnenden Düsenrohre drastisch erhöht, sofern diese nicht in direkten Kontakt mit dem noch unverbrannten Brennholz geraten. Deshalb wird oberhalb der Düsenrohre ein separater Brennrost angeordnet, auf dem das Brennholz aufliegt, und der dementsprechend relativ schnell verschleißt.

Aus diesem Grund wird kein einstückiger Rost verwendet, sondern einzelne RostStäbe nebeneinander in der Brennvorrichtung angeordnet, durch einfaches Auflegen bzw. Einlegen in entsprechende Taschen der Seitenauskleidungen, die aus Schamott oder Siliciumcarbid oder ähnlichen feuerfesten Stoffen bestehen. Zusätzlich werden die Roststäbe nicht als Hohlmaterial, sondern als massive Stäbe mit vergleichsweise großem Querschnitt von beispielsweise mehr als 2 cm Durchmesser, insbesondere mehr als 3 cm Durchmesser, verwendet, wobei die Roststäbe ebenfalls aus einem Stahl-Eisen-Material, vorzugsweise aus Guss, vorzugsweise aus hitzebeständigem Stahl-Guss, bestehen.

Die Düsenrohre befinden sich unterhalb dieses Rostes und nicht im Kontakt mit diesem Rost, wobei die Düsenrohre vorzugsweise wie die Roststäbe ebenfalls horizontal, jedoch in der Aufsicht betrachtet zu diesen quer verlaufen, um eine optimale Durchmischung der durch den Rost nach unten abgeführten Rauchgase zu erzielen. Zusätzlich ist diese Rauchgasabführung unterhalb des Rostes durch schräggestellte Seitenflächen der Seitenauskleidungen sich verjüngend zum Nachbrennraum hin gestaltet, um eine Düsenwirkung und damit eine gute Durchmischung zu erzielen. Aus dem gleichen Grund sind auch die in dem Strömungsweg der Rauchgase durch die Rauchgasabführung angeordneten Düsenrohre mit einem Querschnitt ausgestattet, der wenigstens über einen Teilbereich ihres Querschnittes in Strömungsrichtung der primären Rauchgase einen zunehmenden Querschnitt besitzt, wobei die Austrittsöffnungen für das Sekundärgas nahe oder an der Stelle der größten Breite des Querschnittes angeordnet sind. Dadurch entstehen ebenfalls zwischen den Düsenrohren wiederum sich in Strömungsrichtung der primären Rauchgase sich verengende Lücken und damit eine Düsenwirkung, die die Strömung der primären Rauchgase beschleunigt und dadurch das Sekundärgas aus den Austrittsöffnungen der Düsenrohre in die primären Rauchgase hinein ansaugt.

Vorzugsweise besitzen die Düsenrohre dabei einen dreieckigen oder fünfeckigen oder runden Querschnitt mit einer nach oben gerichteten Spitze, und können deshalb sehr einfach hergestellt werden, weil sie an beiden Stirnseiten offen sind.

Diese Düsenrohre werden auf der Seite der Zufuhr der Sekundärluft mit einem quer über alle Düsenrohre reichenden Verteilerkasten, der in der Regel ebenfalls aus Stahlblech besteht, nicht verschweißt oder anderweitig fest verbunden, sondern lediglich stirnseitig in entsprechende Durchgangsöffnungen einer Wandung dieses Verteilerkastens eingesteckt und liegen mit ihrem anderen Ende auf bzw. in einem entsprechenden Teil der Stirnauskleidung der Rauchgasabführung, welches ebenfalls aus unbrennbarem Material (Schamott oder SiC) besteht, auf.

Durch eine formschlüssige Verbindung der Düsenrohre zu dieser Stirnauskleidung und/oder dem Verteilerkasten ist ein Verrutschen der Düsenrohre, auch aufgrund des ständigen Dehnens und Zusammenziehens bei Temperaturwechseln, zuverlässig vermieden. Auf diese Art und Weise lässt sich der gesamte Innenausbau der Heizvorrichtung sehr einfach formschlüssig und ohne weitere Montagearbeiten zusammensetzen, indem - nach Einlegen des Verteilerkastens in das Gehäuse - zunächst die Seitenauskleidungen, insbesondere in einer hierfür dort vorgesehenen Nut oder Ausnehmung, und das auf den schrägen Innenflächen der Seitenauskleidungen an deren einen Ende aufsitzendes, trapezförmiges unteres Stirnauskleidungsteil einfach eingelegt werden. Anschließend erfolgt das Auflegen der Düsenrohre mit ihrem einen Ende auf das untere Stirnauskleidungsteil und anschließendes Einschieben mit dem anderen stirnseitigen Ende in die entsprechenden Durchlässe des Verteilerkastens. Nunmehr müssen lediglich noch einerseits das obere Stirnauskleidungsteil auf die Enden der Düsenrohre aufgelegt und dann quer über die Düsenrohre die Roststäbe aufgelegt werden, die wiederum formschlüssig mit ihren Enden in entsprechende Taschen der Seitenauskleidungen eingreifen und dadurch formschlüssig in ihrer Lage gesichert sind.

### c) Ausführungsbeispiele

Eine Ausführungsform gemäß der Erfindung ist im folgenden beispielhaft näher beschrieben. Es zeigen:
- Fig. 1:: eine Aufsicht auf die erfindungsgemäße Brennvorrichtung und
- Fig. 2:: eine Frontansicht der Brennvorrichtung.

In Fig. 2 ist vor allem der Bereich der Rauchgasabführung 5 in seinem Aufbau zu erkennen, der am oberen Ende durch den Brennrost 2 begrenzt wird, auf dem das Holz 10 oder anderes Brenngut aufliegt, und was damit den Haupt-Brennraum 3 darstellt. Unterhalb der Rauchgasabführung gelangen die Rauchgase in einen Nachbrennraum 4, in dem die Nachverbrennung dieser Rauchgase und deren Abführung zum Kamin stattfindet, was nicht mehr dargestellt ist.

Wie ersichtlich, ist die Brennvorrichtung in einem Gehäuse 11 aus zum Beispiel Stahlblech angeordnet, von dessen senkrechten Seitenwänden Querwände frei endend so weit nach innen ragen, dass hierauf die Seitenauskleidungen 13 mit ihrer Unterseite aufgesetzt werden können, der freie Durchlass zwischen den Seitenauskleidungen für die Rauchgase jedoch durch die Querwände des Gehäuses 11 nicht behindert wird.

Die Formteile der Seitenauskleidung 13, die wegen der Symmetrie der gesamten Brennvorrichtung zur vertikalen Mittelebene identisch ausgebildet sein können, sitzen eine schräg nach unten und zur Längsmittelebene hin sich annähernde Innenfläche 17, wodurch der Querschnitt in der Rauchgasabführung zum Nachbrennraum hin verringert wird und damit die gewünschte Düsenwirkung eintritt.

Wie Fig. 1 zeigt, liegt im vorderen Bereich auf dieser schrägen Innenfläche 17 das trapezförmig gestaltete untere Stirnauskleidungsteil 14 auf, welches in seiner Oberseite Vertiefungen zum teilweisen Einlegen des Querschnittes der Düsenrohre 6 aufweist. Nach Einlegen der Düsenrohre kann auf diesen eine obere Stirnauskleidung 15, die ebenfalls trapezförmig gestaltet ist, aufgelegt werden, die für die Darstellung der Fig. 1 entfernt wurde, um die Lage der Düsenrohre 6 besser erkennen zu können.

Am oberen Ende der schrägen Innenfläche 17 und/oder am Übergang zur oberen Stirnfläche der Seitenauskleidungen 13 besitzen diese nach innen und oben weisende offene Taschen 16 zur Aufnahme der quer, von der einen zur anderen Seitenauskleidung 13 verlaufenden, einzelnen Roststäbe 2a,b,c.., die somit im Abstand oberhalb der Düsenrohre 6 verlaufen. Die Düsenrohre 6 liegen etwa auf halber Höhe der Rauchgasabführung.

Die Taschen 16 sind auch an die Querschnittsform der Roststäbe 2a,b angepasst, die vorzugsweise einen L-förmig mit der Spitze nach unten weisenden und oben abgerundeten Querschnitt besitzen. Vorzugsweise sind dabei - wie in der Aufsicht der Fig. 1 zu erkennen - die Taschen 16 in einem geringeren Abstand bzw. einander teilweise überlappend angeordnet als es der Dicke der Roststäbe 2a,b,c.. entspricht, um die Roststäbe nicht nur in einem vorgegebenen, sondern in einem schrittweise wählbaren Abstand zueinander anordnen zu können, je nach Größe der Teile des Brennstoffes.

Die Düsenrohre 6 liegen mit ihrem anderen, von der Stirnauskleidung abgewandten, Ende in den Durchgangsöffnungen einer Wandung des über alle Düsenrohre von einer bis zur anderen Seitenwand des Gehäuses 11 vorzugsweise durchgehenden, hohlen Verteilerkastens 9 aus Stahlblech, in den z. B. von einer Stirnseite her in eine Zugangsöffnung 19 das gewünschte Sekundärgas zugeführt wird und von dort in die offenen Stirnseiten der in den Verteilerkasten 9 hineinragenden Düsenrohre hineinströmt. Von dort aus wird es über die an beiden Längskanten der Düsenrohre 6 vorhandenen Austrittsöffnungen 7a,b geleitet und strömt aus diesen in die Rauchgasabführung 5 des primären Rauchgases aus. Ein Ausströmen durch die gegenüberliegende, auskleidungs-seitige offene Stirnfläche der Düsenrohre wird fast vollständig vermieden, indem diese mit ihrer Stirnseite an der dortigen Gehäusewand auf der Innenseite anliegen

Die Austrittsöffnungen 7a,b sind auf den beiden Seiten der Düsenrohre, die einen Querschnitt in Form eines aufrecht stehenden mit der Spitze nach oben weisenden Diamanten besitzen, an den beiden einander gegenüberliegenden und am weitesten voneinander entfernten Punkten des Querschnittes angeordnet und in Längsrichtung der Düsenrohre 6 so zueinander versetzt, dass im Bereich einer Austrittsöffnung z. B. 7a auf der einen Seite auf der gegenüberliegenden Seite gerade eine Lücke zwischen zwei Austrittsöffnungen 7b vorhanden ist. Die Lücken sind dabei vorzugsweise etwa so lang wie die Austrittsöffnungen in Verlaufsrichtung der Düsenrohre 6.

Um eine Verlagerung der Düsenrohre 6 in der Vorrichtung in ihrer Längsrichtung zu verhindern, kann am auskleidungs-seitigen Ende des Düsenrohres eine Nase 12 beispielsweise nach unten abgebogen sein, die dann in eine entsprechende Ausnehmung 18 in z. B. dem unteren Stirnauskleidungsteil 14 eingreift. Dadurch wird eine Bewegung des Düsenrohres 6 in Richtung Verteilerkasten 9 vermieden. Auch kann die Nase 12 und die entsprechende Aussparung 18 in der untern Stirnauskleidung 14 von deren Stirnfläche zurückversetzt im mittleren Bereich des Stirnauskleidungsteiles 14 als Sackloch oder Schlitz vorhanden sein, wodurch eine Bewegung in beide Richtungen verhindert wird, auch wenn das Düsenrohr im Abstand vor der Gehäusewand endet.

Fig. 1 lässt erkennen, dass die Düsenrohre 6 nur möglichst gering in das Innere des Verteilerkastens 9 hineinragen, um für das Demontieren der Düsenrohre im Verschleißfall nicht den kompletten Verteilerkasten herausnehmen zu müssen, sondern - nach Abheben der Roststäbe 2a und der oberen Stirnauskleidung 15 - die Düsenrohre 6 am auskleidungs-seitigen Ende etwas anheben und anschließend aus dem Verteilekasten 9 herausziehen zu können.

Anhand der Fig. 2 wird ferner klar, dass die Aussparungen für die Aufnahme des Querschnittes der Düsenrohre 6, die gemäß Fig. 2 im Berührungsbereich zwischen oberer und unterer Stirnauskleidung 14, 15 in beiden Auskleidungsteilen vorhanden sind, auch nur in einem der beiden Auskleidungsteile ausgebildet sein können, sofern die Düsenrohre 6 einen Querschnitt aufweisen, der sich von oben nach unten stetig vergrößert.

### BEZUGSZEICHENLISTE

- 1: Brennvorrichtung
- 2: Brennrost
- 2a,b: Rost-Stab
- 3: Hauptbrennraum
- 4: Nachbrennraum
- 5: Rauchgasabführung
- 6: Düsenrohr
- 7a,b: Austrittsöffnung
- 8: Sekundärgas
- 9: Verteilerkasten
- 9a,b: Durchbruch
- 10: Holz
- 11: Gehäuse
- 12,12': Nase
- 13: Seiten-Auskleidung
- 14: Untere Stirn-Auskleidung
- 15: Obere Stirn-Auskleidung
- 16: Tasche
- 17: Innenfläche
- 18: Ausnehmung
- 19: Zugangsöffnung

## Patentansprüche

1. Brennvorrichtung (1) mit
- einem Brennrost (2) zum Auflegen eines festen Brennstoffes, insbesondere Holz (10),
- einer Rauchgas-Abführung (5) vom Hauptbrennraum (3) oberhalb des Brennrostes (2) durch den Brennrost (2) nach unten in eine Nachbrennkammer (4), wobei
- unterhalb des Brennrostes (2) Düsenrohre (6) in der Rauchgasabführung (5) angeordnet sind, die Austrittsöffnungen (7a,b..) in ihrer Wandung aufweisen und der Zufuhr von Sekundärgas (8) in die primäre Rauchgasabführung (5) dienen,
**dadurch gekennzeichnet, dass** die Roststäbe (2a,b) mit ihren seitlichen Enden einzeln lose auf den SeitenAuskleidungen (13) der Rauchgasabführung aufliegen, mit denen das Gehäuse (11) ausgekleidet ist, und
die Düsenrohre (6) im Abstand unterhalb des Brennrostes (2) und quer zur Verlaufsrichtung der Roststäbe (2a,b) angeordnet sind.

2. Brennvorrichtung nach einem der vorhergehenden Ansprüche,
**dadurch gekennzeichnet, dass**
die Düsenrohre (6) einzeln lose mit einem Ende auf einer Stirnauskleidung, insbesondere der unteren Stirnauskleidung (14) der Rauchgasabführung aufliegen und mit dem anderen Ende lose einzeln in den Durchbrüchen (9a) eines quer über alle Düsenrohre (6) angeordneten Verteilerkastens (9) für das Sekundärgas (8).

3. Brennvorrichtung nach einem der vorhergehenden Ansprüche,
**dadurch gekennzeichnet, dass**
auf dem auskleidungsseitigen Ende über alle Düsenrohre (6) hinweg eine obere Stirnauskleidung (15) aufliegt und obere und untere Stirnauskleidungen (14,15) in ihrer Kontaktebene so gestaltet sind, dass dazwischen Durchbrüche entsprechend der Außenkontur der Düsenrohre (6) verbleiben.

4. Brennvorrichtung nach einem der vorhergehenden Ansprüche,
**dadurch gekennzeichnet, dass**
die Roststäbe (2) aus massivem Metall, insbesondere Guss, insbesondere hitzebeständigem Stahl-Guss, bestehen.

5. Brennvorrichtung nach einem der vorhergehenden Ansprüche,
**dadurch gekennzeichnet, dass**
die Seitenauskleidungen (13) in ihrem im Gehäuse (11) eingebauten Zustand vom Brennrost (2) aus nach unten mit ihren Innenflächen (7) eine Neigung zur Mitte der Rauchgasabführung (5) hin aufweisen, so dass sich der Raum der Rauchgasabführung (5) mit zunehmendem Abstand vom Brennrost (2) aus verkleinert.

6. Brennvorrichtung nach einem der vorhergehenden Ansprüche,
**dadurch gekennzeichnet, dass**
die Roststäbe (2) mit ihren Enden in Taschen (16) im oberen Bereich der Seitenauskleidungen (13), insbesondere im oberen Bereich der Innenflächen (17) der Seitenauskleidungen formschlüssig aufliegen und insbesondere in den Seitenauskleidungen (13) die Taschen (16) in einem geringeren Abstand hintereinander angeordnet sind, als es der Breite der Roststäbe (2a,b) entspricht, so dass durch Einlegen in unterschiedliche Taschen der Abstand der Roststäbe (2a,b..) zueinander in Stufen verändert werden kann.

7. Brennvorrichtung nach einem der vorhergehenden Ansprüche,
**dadurch gekennzeichnet, dass**
die Düsenrohre (6) in ihrem montierten Zustand, in dem sie vorzugsweise horizontal oder leicht ansteigend verlaufen, wenigstens in einem Teilbereich vom oberen Ende aus einen nach unten hin zunehmenden Querschnitt aufweisen mit seitlichen Austrittsöffnungen (7a,b) auf beiden Seiten in ihren Wandungen, vorzugsweise im Bereich der größten Breite der Düsenrohre (6).

8. Brennvorrichtung nach einem der vorhergehenden Ansprüche,
**dadurch gekennzeichnet, dass**
die Düsenrohre (6) vorzugsweise eine fünfeckige Querschnittsform mit einer Ecke nach oben, vorzugsweise in Form eines Diamanten, aufweisen und die Austrittsöffnungen (7a,b) an den äußeren Ecken des Querschnittes angeordnet sind.

9. Brennvorrichtung nach einem der vorhergehenden Ansprüche,
**dadurch gekennzeichnet, dass**
die Austrittsöffnungen (7a,b) entlang der Längsaußenkanten der Düsenrohre (6) in regelmäßigen Abständen angeordnet sind, und insbesondere die in Längsrichtung der Düsenrohre (6) betrachtete Länge der Austrittsöffnungen (7) der Länge der Abstände zwischen den Austrittsöffnungen (7) entspricht.

10. Brennvorrichtung nach einem der vorhergehenden Ansprüche,
**dadurch gekennzeichnet, dass**
in den Düsenrohren (6) die Austrittsöffnungen der einen Längskante zu den Austrittsöffnungen (7b) der anderen Längskante in Längsrichtung zueinander versetzt so angeordnet sind, dass im Längenbereich der Lücken zwischen den Austrittsöffnungen der einen Seite auf der anderen Seite Austrittsöffnungen vorhanden sind.

11. Brennvorrichtung nach einem der vorhergehenden Ansprüche,
**dadurch gekennzeichnet, dass**
die Düsenrohre (6) an ihrem auskleidungs-seitigen Ende wenigstens eine über den Außenumfang des Düsenrohres (6) vorstehende Nase (12) aufweisen und an der entsprechenden Position die Stirnauskleidung, insbesondere die untere Stirnauskleidung (14), eine Ausnehmung (18) für die Nase (12) aufweist, insbesondere in dem stirnseitigen Ende der Auskleidung (14) auf der von der Rauchgasabführung (5) abgewandten Stirnfläche oder in der Aufsicht betrachtet im Inneren der Seitenauskleidung (14).

12. Brennvorrichtung nach einem der vorhergehenden Ansprüche,
**dadurch gekennzeichnet, dass**
die Düsenrohre (6) an beiden Stirnseiten offen sind.

13. Brennvorrichtung nach einem der vorhergehenden Ansprüche,
**dadurch gekennzeichnet, dass**
die Auskleidungsteile, insbesondere Seitenauskleidung (13), untere und obere Stirnauskleidung (14,15) aus Schamotte oder aus Siliciumcarbid (SiC) oder Stahlguss als Formteil, insbesondere als gesintertes Formteil, hergestellt sind.

14. Brennvorrichtung nach einem der vorhergehenden Ansprüche,
**dadurch gekennzeichnet, dass**
die Auskleidungsteile (13,14,15) die einzelnen Roststäbe (2a,b..), die einzelnen Düsenrohre (6) und der Verteilerkasten (9) ausschließlich formschlüssig zusammengesetzt sind.

15. Brennvorrichtung nach einem der vorhergehenden Ansprüche,
**dadurch gekennzeichnet, dass**
die Stirnauskleidung (14, 15) mit ihren Stirnflächen in einer Nut oder Ausnehmung der Seitenauskleidungen (13) liegt.

16. Verfahren zum Austauschen der Düsenrohre (6) einer Brennvorrichtung, insbesondere gemäß einem der vorhergehenden Vorrichtungsansprüche,
**dadurch gekennzeichnet, dass**
- nach Abnehmen der Roststäbe (2a,b..) sowie der auf den Düsenrohren (6) liegenden oberen Stirnauskleidung die einzelnen Düsenrohre (6) nacheinander in ihrer Längsrichtung bis auf Anschlag an der auskleidungs-seitigen Wand des Gehäuses geschoben werden,
- **dadurch** mit ihrem gegenüberliegenden Ende außer Eingriff mit dem Verteilerkasten (9) gelangen,
- mit diesem kastenseitigen Ende angehoben und über den Kasten (9) schräg nach oben aus der Brennvorrichtung herausgezogen werden können, insbesondere ohne Entfernung des Verteilerkastens (9) und/oder ohne Werkzeug.

17. Verfahren nach Anspruch 18,
**dadurch gekennzeichnet, dass**
vor dem Verschieben der Düsenrohre (6) in Längsrichtung das auskleidungs-seitige Ende des jeweiligen Düsenrohres soweit angehoben werden muss, dass eine Nase (12) des Düsenrohres (6) außer Eingriff mit der entsprechenden Ausnehmung (18) in der unteren Stirnauskleidung (14) gerät.

## Claims

1. A Combustion device (1) comprising
- a combustion grate (2) for depositing a solid fuel, wood (10) in particular,
- a flue gas extraction (5) from the main combustion chamber (3) above the combustion grate (2) through the combustion grate (2) downward into an after combustion chamber (4), wherein
- below the combustion grate (2) expansion tubes (6) are located in the flue gas extraction (5), having exhaust orifices (7a,b..) in their walls for supplying secondary gas (8) into the primary flue gas extraction (5),
**characterized in, that**
the grate rods (2a, b) rest with their lateral ends, one by one, in a loose manner on the side fairings (13) of the flue gas extraction, lining the housing (11), and
the expansion tubes (6) are spaced below the combustion grate (2) perpendicular to the direction of the grate rods (2a,b).

2. Combustion device according to one of the preceding claims,
**characterized in, that**
the expansion tubes (6) rest, one by one, in a loose manner, with one end on a front fairing, in particular the lower front fairing (14) of the flue gas extraction, and with the other end, one by one, in a loose manner, in the openings (9a) of a distributor box (9) for the secondary gas (8), placed over all expansion tubes in a perpendicular manner.

3. Combustion device according to one of the preceding claims,
**characterized in, that**
at the end, adjacent to the fairing, an upper front fairing (15) is placed over all expansion tubes (6) and the upper and lower front fairings (14, 15) are shaped in their contact surface, so that openings corresponding to the outer contour of the expansion tubes (6) are created.

4. Combustion device according to one of the preceding claims,
**characterized in, that**
the grate rods (2) are made from solid metal, cast material in particular, in particular heat resistant cast steel.

5. Combustion device according to one of the preceding claims,
**characterized in, that**
the side fairings (13), in the state, when installed in their housing (11), have a slant towards the middle of the flu gas extraction (5) from the combustion grate (2) downward with their interior surfaces (7), so that the space of the flue gas extraction decreases with increasing distance from the combustion grate (2).

6. Combustion device according to one of the preceding claims,
**characterized in, that**
the grate rods (2) rest with their ends in pockets (16) in the upper area of the side fairings (13), in particular in the upper area of the interior surfaces (17) of the side fairings in a flush manner, and in particular in the side fairings (13) the pockets (16) are spaced at a smaller distance behind each other, than corresponding to the width of the grate rods (2a,b), so that through inserting into different pockets, the distance of the grate rods (2a,b..) between each other can be changed in increments.

7. Combustion device according to one of the preceding claims,
**characterized in, that**
the expansion tubes (6) in their assembled state, extending preferably in a horizontal or slightly rising manner, have at least in a partial area from the upper end downwards an expanding cross section with lateral exhaust openings (7a,b) on both sides in their walls, preferably in the area of the maximum width of the expansion tubes (6).

8. Combustion device according to one of the preceding claims,
**characterized in, that**
the expansion tubes (6) preferably have a pentagonal cross section with one edge pointing upward, preferably shaped like a diamond, having exhaust openings (7a, b) at the outer edges of the cross section.

9. Combustion device according to one of the preceding claims,
**characterized in, that**
the exhaust openings (7a, b) along the longitudinal outer edges of the expansion tubes (6) are spaced in an equidistant manner, and in particular the length of the exhaust openings (7), seen in longitudinal direction of the expansion tubes (6) corresponds to the length of the distances between the exhaust openings (7).

10. Combustion device according to one of the preceding claims,
**characterized in, that**
in the expansion tubes (6) the exhaust openings of one longitudinal edge are located in longitudinal direction relative to the exhaust openings (7b) of the other longitudinal edge, so that in the longitudinal area of the gaps between the exhaust openings of the one side exhaust openings exist on the other side.

11. Combustion device according to one of the preceding claims,
**characterized in, that**
the expansion tubes (6) have at least one nose (12) protruding beyond the outer circumference of the expansion tube (6) at their end facing the fairing, and the front fairing, in particular the lower front fairing (14) has a groove (18) for the nose (12) in the respective position, in particular in the frontal end of the fairing (14), on the face pointing away from the flue gas extraction (5), or in a top view in the interior of the side fairing (14).

12. Combustion device according to one of the preceding claims,
**characterized in, that**
the expansion tubes (6) are open at both faces.

13. Combustion device according to one of the preceding claims,
**characterized in, that**
the fairing parts in particular the side fairing (13), the lower and the upper front fairing (14, 15) are made from chamotte, or silicone carbide (SiC), or cast steel as a shaped parts, in particular as a sintered shaped part.

14. Combustion device according to one of the preceding claims,
**characterized in, that**
the fairing parts (13, 14, 15), the particular grate rods (2a, b,..), the particular expansion tubes (6), and the distributor box (9) are assembled exclusively in a flush manner.

15. Combustion device according to one of the preceding claims,
**characterized in, that**
the front fairing (14, 15) rests in a groove or gap of the side fairing (13) with its front faces.

16. A process for replacing the expansions tubes of a combustion device, in particular according to one of the preceding device claims,
**characterized in, that**
• after removing the grate rods (2a,b..) and the upper front fairing, resting on the expansion tubes (6), the particular expansion tubes (6) are pushed towards the wall of the housing facing the fairing, until they are flush,
• thereby they are disengaged from the distributor box (9) with their opposite ends,
• they can be raised beyond the box (9) with this box sided end and extracted from the combustion device upward at oblique angle, in particular without removing the distributor box (9) and/or without tools.

17. A process according to claim (18)
**characterized in that**,
before displacing the expansion tubes (6) in longitudinal direction, the fairing side end of the respective expansion tube has to be raised far enough, so that a nose (12) of the expansion tube (6) is disengaged from the respective groove (18) in the lower front fairing (14).

## Revendications

1. Dispositif de combustion (1) avec
- une grille de combustion (2) pour l'application d'un combustible solide, en particulier le bois (10),
- une évacuation de gaz de fumée (5) du foyer principal de combustion (3) au-dessus de la grille de combustion (2) par la grille de combustion (2) vers le bas dans une chambre de postcombustion (4),
en dessous de la grille de combustion (2), des tuyaux de buses (6) sont disposés dans l'évacuation de gaz de fumée (5), lesquels présentent des orifices de sortie (7a,b....) dans leur paroi et servent à l'amenée de gaz secondaire (8) dans l'évacuation primaire de gaz de fumée (5),
**caractérisé en ce que**
les barres de grilles (2a, b) s'appliquent par leurs extrémités latérales séparément de manière relâchée sur les revêtements latéraux (13) de l'évacuation de gaz de fumée; lesquels habillent le coffret (11) et
les tuyaux de buses (6) sont disposés à distance en dessous de la grille de combustion (2) et transversalement au sens de défilement des barreaux de grille (2a, b).

2. Dispositif de combustion selon l'une des revendications précédentes, **caractérisé en ce que** les tuyaux de buse (6) s'appliquent de manière lâche séparément par une extrémité sur un revêtement frontal en particulier sur le revêtement frontal inférieur (14) de l'évacuation de gaz de fumée et par l'autre extrémité séparément de manière lâche dans les percées (9a) d'un boîtier de distribution (9) disposé transversalement au dessus de tous les tuyaux de buse (6) pour le gaz secondaire (8).

3. Dispositif de combustion selon l'une des revendications précédentes, **caractérisé en ce que** sur l'extrémité côté revêtement au dessus de tous les tuyaux de buse (6) s'applique un revêtement frontal supérieur (15) et des revêtements supérieurs et inférieurs (13, 15) sont configurés dans leur plan de contact de sorte qu'il reste de manière intercalée des percées correspondant au contour externe des tuyaux de buse (6).

4. Dispositif de combustion selon l'une des revendications précédentes, **caractérisé en ce que** les barreaux de grille (2) sont faits de métal massif, en particulier de fonte, en particulier d'acier coulé

5. Dispositif de combustion selon l'une des revendications précédentes, **caractérisé en ce que** les revêtements (13) présentent dans leur état monté dans le coffret (11) une inclinaison partant de la grille de combustion (2) vers le bas par leurs surfaces internes (7) en direction du milieu de l'évacuation de gaz de fumée (5) de sorte que la chambre de l'évacuation de gaz de fumée (5) se réduit en s'éloignant de la grille de combustion (2).

6. Dispositif de combustion selon l'une des revendications précédentes, **caractérisé en ce que** les barreaux de grille (2) s'appliquent par leurs extrémités dans des poches (16) par adhérence des formes dans la zone supérieure des revêtements latéraux (13), en particulier dans la zone supérieure des surfaces internes (17) des revêtements latéraux et, en particulier dans les revêtements latéraux (13), les poches (16) sont disposées à distance plus faible les unes derrière les autres (13) ce qui correspond à la largeur des barreaux de grille (2a,b), de sorte que par insertion dans différentes poches, la distance des barreaux de grille (2a,b) entre eux peut être modifiée par palier.

7. Dispositif de combustion selon l'une des revendications précédentes, **caractérisé en ce que** les tuyaux de buse (6) présentent dans leur état monté, dans lequel ils s'étendent de préférence horizontalement ou légèrement en montant, au moins dans une zone partielle en partant de l'extrémité supérieure, une coupe transversale augmentant vers le bas, avec des orifices de sortie (7a,b) de part et d'autres dans leurs parois, de préférence dans la zone de la plus grande largeur des tuyaux de buse (6).

8. Dispositif de combustion selon l'une des revendications précédentes, **caractérisé en ce que** les tuyaux de buse (6) présentent de préférence une forme de section transversale à cinq côtés avec un coin vers le haut, de préférence en forme de diamant et les orifices de sortie (7a,b) sont disposés sur les coins extérieurs de la section transversale.

9. Dispositif de combustion selon l'une des revendications précédentes, **caractérisé en ce que** les orifices de sortie (7a,b) sont disposés à intervalles réguliers le long des bords externes longitudinaux des tuyaux de buse (6) et, en particulier la longueur des orifices de sortie (7) observée dans le sens de la longueur des tuyaux de buse (6) correspond à la longueur des distances entre les orifices de sortie (7).

10. Dispositif de combustion selon l'une des revendications précédentes, **caractérisé en ce que** dans les tuyaux de buse (6), les orifices de sortie d'un bord longitudinal sont disposés décalés entre eux par rapport aux orifices de sortie (7b) de l'autre bord longitudinal dans le sens de la longueur de sorte que dans la zone de la longueur des intervalles entre les orifices de sortie d'un côté, des orifices de sortie sont présents sur l'autre côté.

11. Dispositif de combustion selon l'une des revendications précédentes, **caractérisé en ce que** les tuyaux de buse (6) présentent sur leurs extrémités côté revêtement au moins un ergot (12) faisant saillie au dessus de la périphérie externe du tuyau de buse (6) et le revêtement frontal, en particulier le revêtement inférieur frontal (14) présente dans la position correspondante un évidement (18) pour l'ergot (12) en particulier dans l'extrémité frontale du revêtement (14) sur la surface frontale détournée de l'évacuation de gaz de fumée (5) ou observé en vue de dessus dans l'intérieur du revêtement latéral (14).

12. Dispositif de combustion selon l'une des revendications précédentes, **caractérisé en ce que** les tuyaux de buse (6) sont ouverts sur les deux faces frontales.

13. Dispositif de combustion selon l'une des revendications précédentes, **caractérisé en ce que** les parties de revêtement, en particulier le revêtement latéral (13), le revêtement frontal inférieur et supérieur (14, 15) sont fabriqués à partir d'argile réfractaire ou de carbure de silicium (SiC) ou d'acier de coulée en tant que pièce moulée, en particulier en tant que pièce moulée frittée.

14. Dispositif de combustion selon l'une des revendications précédentes, **caractérisé en ce que** les parties de revêtement (13, 14, 15), les barreaux de grille différents (2a,b), les différents tuyaux de buse (6) et la boîte de distribution (9) sont assemblés exclusivement par adhérence des formes.

15. Dispositif de combustion selon l'une des revendications précédentes, **caractérisé en ce que** les revêtements (15, 14) se trouvent par leurs surfaces frontales dans une rainure ou un évidement des revêtements latéraux (13).

16. Procédé pour l'échange des tuyaux de buse (6) d'un dispositif de combustion, en particulier selon l'une des revendications précédentes du dispositif, **caractérisé en ce qu'**
après le retrait des barreaux de grille (2a,b..) ainsi que du revêtement frontal supérieur se trouvant sur les tuyaux de buse (6), chacun des tuyaux de buse (6) est inséré les uns après les autres dans leur direction longitudinale jusqu'à la butée contre la paroi côté revêtement de la boîte, **en ce qu'**ils sont ainsi désengagés de la boîte de distribution (9) par leurs extrémités opposées, et qu'ils sont soulevés par leur extrémité côté boîte et peuvent être retirés du dispositif de combustion en étant inclinés vers le haut au-dessus de la boîte (9), en particulier sans retrait de la boîte de distribution (9) et/ou sans outil.

17. Procédé selon la revendication 18, **caractérisé en ce qu'**avant la poussée des tuyaux de buse (6) dans le sens longitudinal, l'extrémité côté revêtement du tuyau de buse respectif doit être soulevée suffisamment pour qu'un ergot (12) du tuyau de buse (6) se désengage de l'évidement correspondant (18) dans le revêtement inférieur frontal (14).
